# FASCICULE DE BREVET EUROPEEN

(11) **EP 0 392 414 B1**
(45) Date de publication et mention de la délivrance du brevet: **02.03.1994**
(21) Numéro de dépôt: 90106743.9
(22) Date de dépôt: 09.04.1990
(51) Int. Cl.: B61F 5/38

(54) **Essieu à suspension primaire et à orientation variable**
Achse mit Primäraufhängung und veränderlicher Orientierung
Axle with primary suspension and variable orientation

(30) Priorité: 10.04.1989 FR 8904680
(43) Date de publication de la demande: 17.10.1990
(73) Titulaire: GEC ALSTHOM SA, 75116 Paris (FR)
(72) Inventeur: Rimbaud, Michel, F-71670 Le Breuil (FR)
(74) Mandataire: Weinmiller, Jürgen

(56) Documents cités:
- CH-A- 390 980
- DE-A- 3 123 858
- FR-A- 2 530 567

## Description

La présente invention est relative à un châssis de véhicule ferroviaire comportant au moins un essieu monté entre deux boîtes d'essieu reliées au châssis de caisse ou de bogie au moyen d'une suspension primaire.

Cette suspension primaire est souvent réalisée par deux blocs en élastomère à armatures métalliques, disposés de part et d'autre de la boîte d'essieu et prenant appui sur le châssis.

Dans certaines conditions d'exploitation, et notamment en courbe, il est utile que les essieux soient orientables, afin qu'ils s'inscrivent correctement dans la courbe évitant ainsi une usure trop importante des roues.

On connaît, notamment par le document FR-A-2 530 567, des dispositifs d'orientation entièrement mécaniques permettant d'orienter les essieux. Ces dispositifs comportent des palonniers et des bielles actionnant directement les boîtes d'essieu.

L'orientation des essieux est donc possible, en raison de la flexibilité de la suspension primaire.

Mais ces dispositifs sont complexes et de fiabilité incertaine. Par ailleurs, ces dispositifs sont encombrants et difficiles à loger à l'intérieur d'un bogie déjà bien encombré.

Le document CH-A-390 980 divulgue un châssis de véhicule ferroviaire comportant au moins un essieu orientable au moyen de deux soufflets alimentés par une source de fluide sous pression. Chaque soufflet s'appuie d'une part contre le véhicule et d'autre part contre un cadre de l'essieu.

Le document DE-A-3 123 858 divulgue un train de roulement pour véhicule ferroviaire, à essieux orientables sous la commande de vérins hydrauliques. Chaque essieu est monté sur deux boîtes reliées au châssis du train de roulement par des ressorts servant de suspension primaire.

Un but de l'invention est de réaliser un châssis de véhicule ferroviaire comprenant au moins un essieu possédant une suspension primaire et muni de moyens d'orientation fiables, simples et peu encombrants.

L'invention a pour objet un châssis de véhicule ferroviaire comportant au moins un essieu à orientation variable et tournant entre deux boîtes d'essieu, le châssis étant pourvu d'une suspension primaire constituée, par boîte d'essieu, de deux blocs élastiques supportant la charge du châssis et disposés de part et d'autre de la boîte d'essieu, caractérisé en ce que lesdits blocs possèdent une cavité intérieure reliée, par un système de distribution, à une source de fluide à pression réglable.

Il est décrit ci-après, un exemple de châssis selon l'invention, en référence au dessin annexé dans lequel :
- la figure 1 est une vue partielle schématique d'un châssis de véhicule ferroviaire selon l'art connu,
- la figure 2 est un schéma de principe qui montre l'orientation possible d'un essieu par rapport à un châssis quelconque,
- la figure 3 est une vue de dessus d'une partie de châssis selon l'invention,
- la figure 4 est une vue selon la ligne IV-IV de la figure 3, l'essieu étant en position d'orientation nulle,
- la figure 5 est une vue analogue, l'essieu étant orienté d'un angle + a.

La figure 1 montre schématiquement et conformément à l'art connu un châssis de bogie 1 et une boîte d'essieu 4 reliée au châssis par une suspension primaire formée de deux blocs 5A, et 5B, formés d'un élastomère tel que le caoutchouc 50 armé au moyen d'armatures métalliques 51.

Dans la figure 2 sont représentés uniquement un châssis 1 et un seul essieu 2 muni de ses deux roues 3. L'essieu 2 peut donc s'orienter en tournant autour d'un axe vertical Z d'une valeur + a ou - a par rapport à une position de repos correspondant à un axe Y perpendiculaire à l'axe longitudinal X du châssis.

Bien entendu, en courbe, l'autre essieu d'un bogie ou d'un véhicule doit être orienté d'une valeur - a quand l'essieu 2 est orienté d'une valeur + a, et inversement.

Dans la figure 3 sont représentés le châssis 1, l'essieu 2 et ses deux roues 3, mais aussi deux boîtes d'essieu 4 dans lesquelles tourne l'essieu, quatre blocs élastiques 5A, 5B, portant les deux boîtes. Selon la caractéristique principale de l'invention, les blocs 5A, 5B constituant la suspension primaire de l'essieu sont munis chacun d'une cavité 6, et d'un système de distribution 7 assurant l'alimentation en fluide des cavités 6 par des canalisations 8 et 9.

Les deux canalisations 8 assurent l'alimentation des cavités 6 des deux blocs 5B et les deux canalisations 9 assurent l'alimentation des cavités 6 des deux blocs 5A.

La figure 4 montre en élévation partiellement coupée, une boîte d'essieu 4, deux éléments élastiques 5A, 5B et leur cavité 6, l'élément 5A étant relié à un élément de châssis 1A et l'élément 5B étant relié à un élément de châssis 1B. Dans cette figure, l'orientation de l'essieu est nulle.

La figure 5 est une vue analogue à celle de la figure 4, mais dans laquelle l'essieu est incliné d'un angle + a (voir figure 3) ce qui correspond à un déplacement d de la boîte d'essieu.

Une inclinaison de l'essieu s'effectue de la manière suivante :
La voie ferrée comporte, à l'entrée d'une courbe, un émetteur qui envoie un signal donnant le rayon de courbure. Le véhicule comporte un capteur qui enregistre ce signal et des moyens de traitement qui le transforme en une information i.

Le système de distribution 7 est connecté à une source hydraulique délivrant un fluide sous pression P et il est commandé par l'information i pour alimenter soit les canalisations 8, soit les canalisations 9.

Si les canalisations 8 soit alimentées, les cavités 6 des blocs 5A sont alors sous pression et elles déforment les blocs 5A en extension, tandis que les blocs 5B sont comprimés (voir figure 5).

L'essieu s'incline alors d'un angle a variant entre 0 et + a qui représente une inclinaison maximale, et ceci en fonction de la pression délivrée par le système de distribution 7, cette pression étant fonction du rayon de courbure de la voie. On peut donc moduler l'angle d'orientation de l'essieu en fonction du rayon de courbure de la voie.

Bien entendu le signal peut provenir de signaux extérieurs autres que le rayon de courbure de la voie ferrée.

L'invention permet de réaliser un essieu orientable facilement et de manière sûre, restant fiable dans le temps, sans encombrer de manière notable l'environnement habituel de l'essieu.

## Revendications

1. Châssis de véhicule ferroviaire comportant au moins un essieu (2) à orientation variable et tournant entre deux boîtes d'essieu (4), le châssis (1) étant pourvu d'une suspension primaire constituée, par boîte d'essieu, de deux blocs élastiques (5A, 5B) supportant la charge du châssis et disposés de part et d'autre de la boîte d'essieu, caractérisé en ce que lesdits blocs (5A, 5B) possèdent une cavité intérieure (6) reliée, par un système de distribution (7), à une source de fluide à pression réglable.

2. Châssis de véhicule ferroviaire selon la revendication 1, caractérisé en ce que le système de distribution (7) est piloté par une information (i) donnée par des moyens de traitement d'un signal délivré par un capteur solidaire du véhicule ferroviaire, le capteur étant apte à détecter des signaux émis par un émetteur disposé à l'entrée d'une courbe de la voie ferrée.

## Claims

1. A rail vehicle frame including at least one steerable axle (2) that rotates between two axle boxes (4), the frame (1) being provided with a primary suspension constituted for each axle box by two resilient blocks (5A, 5B) supporting the load of the frame and disposed on either side of the axle box, characterized in that each of said blocks (5A, 5B) possesses an internal cavity (6) connected via a distribution system (7) to an adjustable pressure fluid source.

2. A rail vehicle frame according to claim 1, characterized in that the distribution system (7) is driven on the basis of information (i) given by means for processing a signal delivered by a sensor secured to the rail vehicle, the sensor being suitable for detecting signals transmitted by a transmitter disposed at the entrance to a curve of the railway track.

## Patentansprüche

1. Chassis eines Schienenfahrzeugs, das mindestens eine Achse (2) mit veränderbarer Ausrichtung, die zwischen zwei Achsbuchsen (4) dreht, aufweist, wobei das Chassis (1) mit einer Primäraufhängung versehen ist, die je Achsbuchse aus zwei elastischen Blöcken (5A, 5B) besteht, die die Last des Chassis tragen und zu beiden Seiten der Achsbuchse angeordnet sind, dadurch gekennzeichnet, daß die Blöcke (5A, 5B) einen inneren Hohlraum (6) aufweisen, der über ein Verteilsystem (7) mit einer Fluidquelle mit einstellbarem Druck verbunden sind.

2. Chassis eines Schienenfahrzeugs nach Anspruch 1, dadurch gekennzeichnet, daß das Verteilsystem (7) von einer Information (i) gesteuert wird, die von Mitteln zur Verarbeitung eines Signals gegeben wird, das von einer mit dem Schienenfahrzeug fest verbundenen Sonde kommt, wobei die Sonde Signale erfassen kann, die von einem Sender ausgegeben werden, der am Beginn einer Kurve des Gleises angeordnet ist.
